# EUROPÄISCHE PATENTSCHRIFT

(11) **EP 3 908 897 B1**
(45) Veröffentlichungstag und Bekanntmachung des Hinweises auf die Patenterteilung: **23.08.2023**
(21) Anmeldenummer: 20714935.2
(22) Anmeldetag: 18.03.2020
(51) Int. Cl.: G05D 1/02, B63H 25/04, B63H 25/42, B63H 25/50

(54) **STEUERUNG EINES SCHIFFES**
CONTROL OF A SHIP
COMMANDE D'UN NAVIRE

(30) Priorität: 30.04.2019 DE 102019206222
(43) Veröffentlichungstag der Anmeldung: 17.11.2021
(73) Patentinhaber: Siemens Energy Global GmbH & Co. KG, 81739 München (DE)
(72) Erfinder: DEEG, Markus, 21680 Stade (DE)
(86) Internationale Anmeldenummer: PCT/EP2020/057386
(87) Internationale Veröffentlichungsnummer: WO 2020/221504

(56) Entgegenhaltungen:
- EP-A1- 3 051 376
- EP-A1- 3 051 376
- WO-A1-2018/123947
- WO-A1-2018/123947
- DE-A1- 10 135 543
- DE-A1- 10 135 543
- JP-A- H01 254 487
- JP-A- H01 254 487
- JP-A- H04 176 793
- JP-A- H04 176 793

## Beschreibung

Die Erfindung betrifft eine Steuerung eines Schiffes. Dies betrifft eine Steuerungseinrichtung und/oder ein Verfahren zur Steuerung.

Die Steuerung eines Schiffes kann eine Einrichtung für einen Notstopp aufweisen. Der Notstopp ist ein Notmanöver und kann auch als Crash-Stopp bezeichnet werden. Wie der Name bereits sagt, soll mit dem Notstopp (Crash-Stopp) ein Zusammenstoß verhindert werden. Ein Zusammenstoß kann z.B. mit einer anderen schwimmenden Einrichtung, wie einem Schiff, drohen oder auch mit einer Kaianlage in einem Hafen. Eine automatisierte Notstoppprozedur ist beispielsweise in der EP 3 051 376 A1 offenbart. Auch die WO 2018/123947 A1 beschäftigt sich mit automatischen Bootsmanövern, und zwar in der Form, dass Bereiche um ein Schiff herum definiert werden, in denen, für den Fall einer eventuellen Kollision, ein normales Ausweichen noch möglich ist, oder zumindest eine Maßnahme zur Notfallvermeidung, wenn nicht sogar ein Notstopp erforderlich wird.

Das Schiff weist als Antrieb PODs und/oder Ruderpropeller auf, die drehbar am Rumpf des Schiffes positioniert sind. Durch eine azimutale Drehbarkeit ergibt sich eine Ruderwirkung. Zur Steuerung dieser Ruderwirkung ist eine Rudersteuerung vorsehbar.

Eine Aufgabe der Erfindung ist es einen Notstopp eines Schiffes zu verbessern.

Eine Lösung der Aufgabe ergibt sich bei einer Steuerungseinrichtung nach Anspruch 1 bzw. bei einem Verfahren nach Anspruch 4. Jeweilige Ausgestaltungen ergeben sich nach den Ansprüchen 2 bis 3 bzw. 5 bis 9.

Bei einer Steuerungseinrichtung eines Schiffes, wobei das Schiff einen ersten Antriebspropeller und einen zweiten Antriebspropeller aufweist, wobei der erste Antriebspropeller einen ersten POD-Antrieb betrifft und der zweite Antriebspropeller insbesondere einen zweiten POD-Antrieb betrifft, ist eine Kurssteuereinrichtung vorgesehen, wobei eine Aktivierung eines zumindest teilautomatisierten Notstopps vorgesehen ist, wobei mittels Daten der Kurssteuereinrichtung der Notstopp des Schiffes beeinflussbar ist. Dabei kann der Notstopp insbesondere eine Notstopp-Sequenz aufweisen. Die Notstopp-Sequenz betrifft beispielsweise eine zeitliche Abstimmung von Befehlen zur Rudersteuerung und/oder Propulsionssteuerung. Der Begriff der Steuerung kann hier, wie auch im gesamten Kontext, auch eine Regelung betreffen. Die Propulsionssteuerung betrifft dabei insbesondere die Steuerung der Drehzahl eines oder mehrerer Antriebspropeller.

Der Notstopp kann teilautomatisiert oder vollautomatisiert sein. So kann der Notstopp beispielsweise durch den Eingriff einer Person beendet und/oder beeinflusst werden.

Durch eine Verwendung der Kurssteuereinrichtung können Daten dieser beim Notstopp verwendet werden. So kann beispielsweise vorgesehen werden, dass während des Notstopps das Schiff einem bestimmten Kurs folgt. Dies kann beispielsweise der Kurs innerhalb einer Fahrrinne sein.

Erfindungsgemäß sind die Daten der Kurssteuereinrichtung Kursdaten, wobei die Kurssteuereinrichtung insbesondere einen Autopiloten aufweist. Durch einen weiteren aktiven Autopiloten kann beispielsweise ein auf Grund laufen vermieden werden.

Ferner weist die Kurssteuereinrichtung gemäß der Erfindung eine Rudersteuerung und/oder eine Propulsionssteuerung auf. So kann beispielsweise während des automatisierten Crash-Stopp der Rudersteuerung und/oder der Propulsionssteuerung ein Signal überlagert werden. Dieses überlagerte Signal ist z.B. vom Autopiloten. So kann beispielsweise auch in einem beengten Fahrwasser bei Beibehaltung des geplanten Kurses der kürzeste Halteweg erzielt werden.

Erfindungsgemäß ist beim Notstopp zumindest einem Signal der Rudersteuerung und/oder der Propulsionssteuerung ein Signal des Autopiloten überlagert. Die Überlagerung ist insbesondere gewichtet. Die Gewichtung ist insbesondere abhängig von einer Wahrscheinlichkeit eines Zusammenstoßes. Insbesondere kann die Gewichtung abhängig sein von der Höhe der zu erwartenden Schäden.

In einer Ausgestaltung der Steuerungseinrichtung sind für die Durchführung des Notstopps Wetterdaten vorgesehen. So kann die Tide und/oder der Wind bei der Durchführung des Notstopps mitberücksichtigt werden.

In einer Ausgestaltung der Steuerungseinrichtung sind für die Durchführung des Notstopps Schiffsverkehrsdaten vorgesehen. So kann beispielsweise ein Zusammenstoß mit weiteren Schiffen verhindert werden.

In einer Ausgestaltung der Steuerungseinrichtung weist diese einen Fahrstand auf. Mittels des Fahrstandes kann die zukünftige Fahrtroute des Schiffes dargestellt werden. Dies betrifft auch die Fahrt während eines Notstopps.

Bei einem Verfahren zur Steuerung eines Schiffes, wird mittels Daten einer Kurssteuereinrichtung ein Notstopp des Schiffes beeinflusst. Der Notstopp wird insbesondere derart beeinflusst, dass der Weg, welcher während des Notstopps vom Schiff zurückgelegt wird vom geplanten Kurs und/oder von weiteren Randbedingungen, wie z.B. einer benutzten Fahrrinne und/oder von Flachwasser abhängt. So kann im Falle eines Notstopps (Crash-Stopp), welches ein Notmanöver darstellt, beispielsweise eines mit POD-Antrieben ausgerüsteten Schiffes eine automatische Sequenz hierfür aktiviert werden, um einen kürzest möglichen Stoppweg zu erreichen. Dabei werden beispielsweise zwei Antriebe, insbesondere zwei PODs, synchron gegensinnig gesteuert, was darin resultiert, dass das Schiff während des automatisierten Crash-Stopp wenn erforderlich einen geraden Kurs fährt, wobei dieser gerade Kurs durch einen überlagerten Kurs in einen gekrümmten Kurs gewandelt werden kann. Dies ist beispielsweise bei Fahrten des Schiffes in beengteren Gewässern vorteilhaft. Die Überlagerung betrifft dabei einen Kurs abhängig vom Kurs, der unmittelbar vor dem Notstopp angelegen ist. So muss zwecks Kurskorrektur nicht auf ein von Hand gesteuertes Notmanöver zurückgegriffen werden. So kann ein optimierter Stoppweg erreicht werden.

Gemäß der Erfindung sind die Daten der Kurssteuereinrichtung Kursdaten, wobei die Kurssteuereinrichtung insbesondere einen Autopiloten aufweist. So kann der Notstopp nicht nur entlang eines geraden Kurses erfolgen, sondern sich an dem vor dem Notstopp geplanten Kurs zumindest orientieren, was auch einen ungeraden Kurs als Kurs des Notstopps zur Folge haben kann, wobei die Kurssteuereinrichtung eine Rudersteuerung und/oder eine Propulsionssteuerung aufweist, wobei beim Notstopp zumindest einem Signal der Rudersteuerung und/oder der Propulsionssteuerung ein Signal des Autopiloten überlagert wird. Diese Überlagerung kann der Beeinflussung des Kurses während des Notstopps dienen.

In einer Ausgestaltung des Verfahrens wird dieses bei einem Schiff verwendet, welches einen ersten Antriebspropeller und einen zweiten Antriebspropeller aufweist, wobei der erste Antriebspropeller insbesondere einen ersten POD-Antrieb betrifft und der zweite Antriebspropeller insbesondere einen zweiten POD-Antrieb betrifft, wobei eine Aktivierung eines zumindest teilautomatisierten Notstopps vorgesehen ist. Bei einem teilautomatisierten Notstopp ist beispielsweise ein Eingriff eines Bedieners in den Ablauf des Notstopps möglich. Erfolgt kein Eingriff, so kann der Notstopp vollautomatisch verlaufen. Durch den Eingriff, kann schnell auf unvorhergesehene Ereignisse reagiert werden, ohne den Notstopp abbrechen zu müssen.

In einer Ausgestaltung des Verfahrens wird ein Kombinatorbetrieb durchgeführt. Beim Kombinatorbetrieb wird das Kurssignal mit dem Ablauf des Crash-Stopp (Notstopp) überlagert.

In einer Ausgestaltung des Verfahrens wird in einem beengten Fahrwasser bei Beibehaltung des geplanten Kurses der kürzeste Halteweg realisiert. So kann beispielsweise ein Zusammenstoß mit einem weiteren Schiff verhindert werden.

In einer Ausgestaltung des Verfahrens werden für die Durchführung des Notstopps Wetterdaten verwendet. Wetterdaten können beispielsweise die Tide oder den Wind betreffen. Diese Daten können Einfluss auf einen erfolgreichen Notstopp haben.

In einer Ausgestaltung des Verfahrenswerden für die Durchführung des Notstopps Schiffsverkehrsdaten verwendet. Schiffsverkehrsdaten können Einfluss auf einen erfolgreichen Notstopp haben, da somit der weitere Schiffsverkehr um das Schiff mitberücksichtigt werden kann.

In einer Ausgestaltung des Verfahrens wird eine Steuerungseinrichtung der beschriebenen Art verwendet.

Mittels des beschriebenen Verfahrens ist eine Erhöhung der Sicherheit im Notfall möglich. Gegebenenfalls ist auch eine Reduzierung von Escort-Aufwand bei Passagen in beengten Gewässern erzielbar (Schlepperassistenz wird gespart).

Die Erfindung wird nachfolgend anhand von Ausführungsbeispielen exemplarisch beschrieben. Dabei zeigt:
- FIG 1: ein Schiff
- FIG 2: eine Steuerungseinrichtung und
- FIG 3: eine Signalfolge.

Die Darstellung nach Figur 1 zeigt ein Schiff 2. Dieses Schiff 2 hat 2 POD's 17, jedoch ist nur ein POD 17 dargestellt. Die PODs weisen jeweils einen Antriebspropeller 3 auf. Ein POD kann auch mehr als einen Antriebspropeller aufweisen, jedoch ist dies in der Figur nicht dargestellt.

Die Darstellung nach Figur 2 zeigt eine Steuerungseinrichtung 1. Die Steuerungseinrichtung 1 weist eine Steuereinrichtung 10 auf. Ferner weist Steuerungseinrichtung 1 eine Eingabeeinrichtung 14 zum Start eines Autopiloten 11 bzw. Start eines Notstopps (Crash-Stopp) auf. Zum Empfang bzw. Verarbeitung von Wetterdaten Schiffsverkehrsdaten sind entsprechende Einrichtungen 15 und 16 vorgesehen. Die Kurzsteuereinrichtung 10 weist einen Autopiloten 11, einen Kombinator 7 und eine Azimutansteuerung 8 für die POD-Antriebe auf. Die Azimutansteuerung 8 weist eine Rudersteuerung 12 und eine Propulsionssteuerung 13 auf. Durch den Kombinator 7 ist es möglich bei einem Notstopp den gewünschten Kurs, der im Autopiloten vorhanden ist, mit zu berücksichtigen.

Die Darstellung nach Figur 3 zeigt eine Signalfolge zur Bearbeitung des ersten Signals 5 und eines zweiten Signals 6. Das erste Signal 5 betrifft ein Notstopp Signal (Crash-Stopp Signal). Bei Aktivierung dieses Signals erfolgt die Einleitung einer Notstopp-Sequenz zur Reduzierung der Geschwindigkeit des Schiffes auf null Knoten. Das zweite Signal 6 betrifft ein Autopilot Signal. Bei Aktivierung dieses Signals erfolgt eine automatisierte Kurssteuerung des Schiffes auf einem gewünschten Kurs. Diese beiden Signale werden in einem Kombinator 7 zusammengeführt und derart bearbeitet, dass auch bei einem Notstopp ein gewünschter Kurs weiterverfolgt werden kann. Die bearbeiteten Daten des Kombinators 8 werden an die Azimutsteuerung 8 der POD-Antriebe übergeben.

## Patentansprüche

1. Steuerungseinrichtung (1) eines Schiffes (2), wobei das Schiff einen ersten Antriebspropeller (3) und einen zweiten Antriebspropeller aufweist, wobei der erste Antriebspropeller einen ersten POD-Antrieb (17) betrifft und der zweite Antriebspropeller einen zweiten POD-Antrieb betrifft, wobei eine Kurssteuereinrichtung (10) vorgesehen ist, wobei eine Aktivierung eines zumindest teilautomatisierten Notstopps (5) vorgesehen ist, wobei mittels Daten der Kurssteuereinrichtung (10) der Notstopp des Schiffes beeinflussbar ist, **dadurch gekennzeichnet, dass** die Daten der Kurssteuereinrichtung (10) Kursdaten sind, wobei die Kurssteuereinrichtung (10) einen Autopiloten aufweist, wobei die Kurssteuereinrichtung (10) eine Rudersteuerung (12) und/oder eine Propulsionssteuerung (13) aufweist, wobei beim Notstopp zumindest einem Signal der Rudersteuerung (12) und/oder der Propulsionssteuerung (13) ein Signal des Autopiloten (11) überlagert ist.

2. Steuerungseinrichtung (1) nach Anspruch 1, wobei für die Durchführung des Notstopps Wetterdaten vorgesehen sind.

3. Steuerungseinrichtung (1) nach einem der Ansprüche 1 oder 2, wobei für die Durchführung des Notstopps Schiffsverkehrsdaten vorgesehen sind.

4. Verfahren zur Steuerung eines Schiffes (2), wobei mittels Daten einer Kurssteuereinrichtung (10) ein Notstopp des Schiffes (2) beeinflusst wird, wobei die Daten der Kurssteuereinrichtung (10) Kursdaten sind, wobei die Kurssteuereinrichtung einen Autopiloten aufweist, wobei die Kurssteuereinrichtung (10) eine Rudersteuerung (12) und/oder eine Propulsionssteuerung (13) aufweist, **dadurch gekennzeichnet, dass** beim Notstopp zumindest einem Signal der Rudersteuerung (12) und/oder der Propulsionssteuerung (13) ein Signal des Autopiloten (11) überlagert wird.

5. Verfahren nach Anspruch 4, wobei das Schiff einen ersten Antriebspropeller (3) und einen zweiten Antriebspropeller aufweist, wobei der erste Antriebspropeller einen ersten POD-Antrieb (17) betrifft und der zweite Antriebspropeller einen zweiten POD-Antrieb betrifft, wobei eine Aktivierung eines zumindest teilautomatisierten Notstopps (5) vorgesehen ist.

6. Verfahren nach einem der Ansprüche 4 oder 5, wobei in einem beengten Fahrwasser bei Beibehaltung des geplanten Kurses der kürzeste Halteweg realisiert wird.

7. Verfahren nach einem der Ansprüche 4 bis 6, wobei für die Durchführung des Notstopps Wetterdaten verwendet werden.

8. Verfahren nach einem der Ansprüche 4 bis 7, wobei für die Durchführung des Notstopps Schiffsverkehrsdaten verwendet werden.

9. Verfahren nach einem der Ansprüche 4 bis 8, wobei eine Steuerungseinrichtung (1) nach einem der Ansprüche 1 bis 3 verwendet wird.

## Claims

1. Control device (1) of a ship (2), wherein the ship has a first drive propeller (3) and a second drive propeller, wherein the first drive propeller relates to a first POD drive (17) and the second drive propeller relates to a second POD drive, wherein a course control device (10) is provided, wherein the activation of an at least partially automated emergency stop (5) is provided, wherein the emergency stop of the ship can be influenced by means of data of the course control device (10), **characterized in that** the data of the course control device (10) are course data, wherein the course control device (10) has an autopilot, wherein the course control device (10) has a rudder control (12) and/or a drive control (13), wherein, in the event of an emergency stop, a signal of the autopilot (11) is overlaid on at least one signal of the rudder control (12) and/or the drive control (13).

2. Control device (1) according to Claim 1, wherein weather data are provided for the execution of the emergency stop.

3. Control device (1) according to either of Claims 1 and 2, wherein ship traffic data are provided for the execution of the emergency stop.

4. Method for controlling a ship (2), wherein an emergency stop of the ship (2) is influenced by means of data of a course control device (10), wherein the data of the course control device (10) are course data, wherein the course control device has an autopilot, wherein the course control device (10) has a rudder control (12) and/or a drive control (13), **characterized in that**, in the event of an emergency stop, a signal of the autopilot (11) is overlaid on at least one signal of the rudder control (12) and/or the drive control (13).

5. Method according to Claim 4, wherein the ship has a first drive propeller (3) and a second drive propeller, wherein the first drive propeller relates to a first POD drive (17) and the second drive propeller relates to a second POD drive, wherein the activation of an at least partially automated emergency stop (5) is provided.

6. Method according to either of Claims 4 and 5, wherein the shortest stopping distance is realized in a confined channel while maintaining the planned course.

7. Method according to any one of Claims 4 to 6, wherein weather data are used for the execution of the emergency stop.

8. Method according to any one of Claims 4 to 7, wherein ship traffic data are used for the execution of the emergency stop.

9. Method according to any one of Claims 4 to 8, wherein a control device (1) according to any one of Claims 1 to 3 is used.

## Revendications

1. Dispositif (1) de commande d'un navire (2), dans lequel le navire a une première hélice (3) de propulsion et une deuxième hélice de propulsion, dans lequel la première hélice de propulsion concerne un premier entraînement POD (17) et la deuxième hélice de propulsion concerne un deuxième entraînement POD, dans lequel il est prévu un dispositif (10) de commande de route, dans lequel il est prévu une activation d'un arrêt (5) d'urgence automatisé au moins en partie, dans lequel l'arrêt d'urgence du navire peut être influencé au moyen de données du dispositif (10) de commande de route, **caractérisé en ce que** les données du dispositif (10) de commande de route sont des données de route, dans lequel le dispositif (10) de commande de route a un pilote automatique, dans lequel le dispositif (10) de commande de route a une commande (12) de gouvernail et/ou une commande (13) de propulsion, dans lequel, lors d'un arrêt d'urgence, un signal du pilote (11) automatique est superposé à au moins un signal de commande (12) de gouvernail et/ou de la commande (13) de propulsion.

2. Dispositif (1) de commande suivant la revendication 1, dans lequel des données météorologiques sont prévues pour effectuer l'arrêt d'urgence.

3. Dispositif (1) de commande suivant l'une des revendications 1 ou 2, dans lequel des données de trafic de navire sont prévues pour effectuer l'arrêt d'urgence.

4. Procédé de commande d'un navire (2), dans lequel on influe sur un arrêt d'urgence du navire au moyen de données d'un dispositif (10) de commande de route, dans lequel les données du dispositif (10) de commande de route du navire (2) sont des données de route, dans lequel le dispositif de commande de route a un pilote automatique, dans lequel le dispositif (10) de commande de route a une commande (12) de gouvernail et/ou une commande (13) de propulsion, **caractérisé en ce que**, lors d'un arrêt d'urgence, on superpose un signal du pilote (11) automatique a au moins un signal de la commande (12) de gouvernail et/ou la commande (13) de propulsion.

5. Procédé suivant la revendication 4, dans lequel le navire a une première hélice (3) de propulsion et une deuxième hélice de propulsion, dans lequel la première hélice de propulsion concerne un premier entraînement POD (17) et la deuxième hélice de propulsion concerne un deuxième entraînement POD, dans lequel il est prévu une activation d'un arrêt (5) d'urgence automatisé au moins en partie.

6. Procédé suivant l'une des revendications 4 ou 5, dans lequel on réalise, dans une eau navigable étroite, le trajet d'arrêt le plus court, tout en conservant la route planifiée.

7. Procédé suivant l'une des revendications 4 à 6, dans lequel on utilise des données météorologiques pour effectuer l'arrêt d'urgence.

8. Procédé suivant l'une des revendications 4 à 7, dans lequel on utilise des données de trafic de navire pour effectuer l'arrêt d'urgence.

9. Procédé suivant l'une des revendications 4 à 8, dans lequel on utilise le dispositif (1) de commande suivant l'une des revendications 1 à 3.
